# EUROPÄISCHE PATENTSCHRIFT

(11) **EP 0 816 775 B1**
(45) Veröffentlichungstag und Bekanntmachung des Hinweises auf die Patenterteilung: **25.09.2002**
(21) Anmeldenummer: 97108554.3
(22) Anmeldetag: 28.05.1997
(51) Int. Cl.: F24H 1/44, F24H 9/00

(54) **Gasbeheizter Umlauf-Wasserheizer**
Gas fired water circulation heater
Chauffe-eau à circulation à gaz

(30) Priorität: 01.07.1996 DE 19626321
(43) Veröffentlichungstag der Anmeldung: 07.01.1998
(73) Patentinhaber: ROBERT BOSCH GMBH, 70442 Stuttgart (DE)
(72) Erfinder: Ehrle, Heinz, 73249 Wernau (DE); Schmidt, Ernst, 73230 Kirchheim (DE); Schmuker, Franz, 73117 Wangen (DE); Lenckner, Hans-Ulrich, 72622 Nürtingen (DE)

(56) Entgegenhaltungen:
- EP-A- 0 237 443
- EP-A- 0 643 278
- DE-A- 4 224 212
- FR-A- 2 050 273
- NL-A- 7 809 670
- NL-A- 8 403 088

## Beschreibung

Die Erfindung geht aus von einer gasbeheizten Umlauf-Wasserheizung nach der Gattung des Anspruchs 1.

### Stand der Technik

Bei den bekannten Wasserheizern dieser Gattung ist der die Brennkammer kühlende Leitungsabschnitt an einen zwischen dem Rücklaufanschluß und dem Eingang des Wärmeübertragers liegenden Ort des Leitungssystems angeschlossen. Bei dieser Anordnung hat das die Brennkammer kühlende Wasser eine nicht oder nur unwesentlich über der Temperatur des Heizungs-Rücklaufwassers liegende Temperatur, so daß es bei Betrieb im Niedertemperaturbereich bzw. im Teillastbetrieb zur Kondensatbildung an den Brennkammerwänden kommen kann.

Aus der NL-A 84 03 088 ist ein Gasdurchlauferhitzer zur Warmwasserbereitung mit einem von den Verbrennungsgasen beaufschlagten Wärmeübertrager und einer Brennkammer bekannt. Die Brennkammer ist mit einem Leitungsabschnitt zum Kühlen derselben ausgeführt. Der Leitungsabschnitt zum Kühlen der Brennkammer ist an das durch den Wärmeübertrager führende Leitungssystem angeschlossen.

### Vorteile der Erfindung

Die erfindungsgemäße Anordnung gemäß dem Anspruch 1 hat den Vorteil, daß das an den Brennkammerwänden entlangströmende Wasser im Wärmeübertrager aufgeheizt ist, so daß nur bei extrem niedrigen Rücklauftemperaturen (kleiner als 25°C) Kondensat in geringen Mengen anfällt, das in am unteren Brennkammerrand angeordnete Rinnen bis zur Verdampfung bzw. Verdunstung aufgefangen werden kann.

Dadurch, dass der Leitungsabschnitt zum Kühlen der Brennkammer eine Verbindung sowohl zum Vorlaufanschluß als auch zum Rücklaufanschluß aufweist, wird zwischen Rücklaufanschluß und Vorlaufanschluß eine Bypassleitung realisiert, die eine Zirkulation einer Umlaufwassermenge durch den Wärmeübertrager ermöglicht.

Die in den abhängige Ansprüchen 2-5 aufgeführten Merkmale stellen vorteilhafte Ausgestaltungen und Weiterbildungen des Gegenstandes des Anspruchs 1 dar.

Eine montagegerechte, die Überwachung, Reinigung und gegebenenfalls den Austausch des Gasbrenners und des Wärmeübertragers erleichternde Ausführung ergibt sich, wenn die Brennkammer mit einer getrennt ausgeführten, lösbar an ihren Seitenwänden befestigbaren Vorderwand versehen ist. In diesem Fall wird erfindungsgemäß vorgeschlagen, daß die Vorderwand ebenfalls gekühlt ausgeführt ist durch einen Leitungsabschnitt, der eingangsseitig stromab des Wärmeübertragers an das Leitungssystem angeschlossen ist.

Der die Vorderwand kühlende Leitungsabschnitt ist vorteilhaft so bemessen und ausgangsseitig so an das Leitungssystem angeschlossen, daß er als Gerätebypass für die Mindestumlaufwassermenge dient. Dadurch ist außer einer guten Kühlung der Vorderwand auch eine Voraussetzung für ein gutes Regelverhalten geschaffen, wie sie die Sicherung der Mindestumlaufmenge darstellt. Für diesen Zweck werden bisher bei Geräten mit Brauchwasserbereitung Umsteuerventile mit definierter Undichtheit eingesetzt. Diese Ventile lassen sich bei der erfindungsgemäßen Anordnung durch die allgemein angewendeten Typen mit dichtem Verschluß ersetzen.

Mit der günstigen Beeinflussung der Kondensatbildung wird auch der Korrosionsangriff an der Brennkammer vermieden bzw. verringert, so daß für die Bildung der Brennkammerwände gegebenenfalls auch ein kostengünstiger Edelstahl eingesetzt werden kann.

Bei Wasserheizern mit einer Brennkammer, deren Wände je aus zwei aneinander anliegenden, miteinander verschweißten Wandblechen aus Edelstahl bestehen, die mit örtlichen Ausformungen zur Bildung von Kanälen für das Heizungswasser versehen sind, kann der Kondensatbildung und dem Korrosionsangriff weiter dadurch entgegengewirkt werden, wenn die Wandbleche durch entlang der Kanalränder verlaufende Schweißnähte miteinander verbunden sind und die Kanäle nach dem Verschweißen durch Ausformen der zwischen den Schweißnähten sich befindenden Blechbereiche mittels eines mit Preßdruck zwischen die Wandbleche eingeführten fluiden oder gasförmigen Arbeitsmittels gebildet sind. Bei dieser Ausführung läßt sich ein besonders günstiges Verhältnis von Durchflußquerschnitt der Kanäle zu den Wandflächen der Brennkammer erreichen.

Dem gleichen Zweck einer Verhinderung bzw. Verringerung der Kondensatbildung an der Brennkammer dient es, wenn der über der Brennkammer angeordnete Wärmeübertrager so ausgebildet ist, daß an ihm anfallendes Kondensat nicht nach unten abtropfen kann. Zu diesem einheitlichen Zweck wird weiter vorgeschlagen, daß bei Geräten mit Wärmeübertragern, die Wasserrohre aus gegenüber Wasser korrosionsfestem Material und Lamellen aus Edelstahl haben, die Höhe der die Wasserrohre brennraumseitig umgreifenden Lamellenbereiche so bemessen ist, daß an den Wasserrohren bzw. an Lamellendurchzügen anfallendes, in die Lamellenbereiche gelangendes Kondensat verdampft, und das ferner der Lamellenabstand so bemessen ist, daß das zwischen den Lamellen sich bildende Kondensat durch Kapillarkraftwirkung gegen Abtropfen gehalten ist.

### Zeichnung

Ein Auführungsbeispiel der Erfindung ist in der Zeichnung dargestellt und in der nachfolgenden Beschreibung näher erläutert. Es zeigen Figur 1 schematisch den Netzplan eines Umlaufwasserheizers für Heizung und Brauchwassererwärmung, Figur 2 einen Teilschnitt durch eine Wand der Brennkammer des Wasserheizers nach Figur 1, Figur 3 eine Seitenansicht einer Lamelle des Wärmeübertragers des Wasserheizers nach Figur 1 und Figur 4 einen Schnitt nach der Linie IV-IV in Figur 3.

### Beschreibung des Ausführungsbeispiels

Der Umlaufwasserheizer hat einen Rücklaufanschluß 10 für ein angedeutetes Heiznetz 12, von welchem eine Leitung 14 über ein Umschaltventil 16 zum Eingang einer Pumpe 18 führt, deren Ausgang über eine Leitung 20 mit einer Kühlstrecke in einem Gasbrenner 22 verbunden ist. Von diesem führt eine Leitung 24 zum Eingang eines Wärmeübertragers 26, der an der oberen Mündung einer über dem Gasbrenner 22 angeordneten Brennkammer 28 befestigt ist. Vom Wärmeübertrager 26 führt eine Leitung 30 zum Eingang eines in die Rückwand und die Seitenwände der Brennkammer 28 integrierten, nachstehend noch näher beschriebenen Leitungsabschnitt 32, dessen Ausgang über eine Leitung 34 mit einem Vorlaufanschluß 36 für das Heizungsnetz 12 verbunden ist. An die Leitung 34 ist eine Zweigleitung 38 angeschlossen, die durch einen Wärmeübertrager 40 für Brauchwasser hindurch zum Umschaltventil 16 führt.

Die Vorderwand 41 der Brennkammer 28 ist als getrenntes Bauteil ausgeführt, das lösbar an den Seitenwänden der Brennkammer befestigbar ist. In die Vorderwand 41 ist eine eigener Leitungsabschnitt 42 integriert, der eingangsseitig über eine Leitung 44 an die Leitung 34 angeschlossen und ausgangsseitig über eine Leitung 46 mit dem Eingang der Pumpe 18 verbunden ist. Die Wände der Brennkammer 28 sind, wie aus Figur 2 ersichtlich, je aus 2 Wandblechen 48,50 aus Edelstahl gefertigt, die an vorgegebenen Nahtlinien 52 miteinander verschweißt und danach zwischen den Nahtlinien 52 durch ein fluides gasförmiges Arbeitsmittel unter Druck zur Bildung von Kanälen verformt sind. Die Kanäle 54 in der Rückwand und in den Seitenwänden der Brennkammer 28 bilden den Leitungsabschnitt 32, wogegen die Kanäle 54 in der Vorderwand 41 den Leitungsabschnitt 42 bilden.

Der Durchflußwiderstand des Leitungsabschnitts 42 ist so bemessen, daß die Leitungsverbindung vom Ausgang des Leitungsabschnitts 32 zum Eingang der Pumpe 18 als Gerätebypass für die Mindestumlaufwassermenge dient. Deshalb ist für das Umschaltventil 16 ein allgemein verwendeter Typ mit dichtem Verschluß vorgesehen. Das in den Leitungsabschnitten 32 und 42 strömende Wasser ist im Wärmeübertrager 26 soweit aufgeheizt, daß sich Kondensat an den Brennkammerwänden nur bei Betrieb im Niedertemperaturbereich bzw. im Teillastbetrieb in geringen Mengen bilden kann. Das besondere Verfahren zur Bildung der Kanäle 54 in den Brennkammerwänden stellt zudem sicher, daß sich Spalte zwischen den Wandblechen 48,50 an den Längsrändern der Kanäle 54 nicht bilden können, wodurch einer Korrosion der Brennkammer ebenfalls entgegengewirkt wird.

Der Wärmeübertrager 26 ist als Lamellenblock mit Lamellen 56 aus ferritischem Edelstahl und hindurchgeführten Wasserrohren 58 aus Kupfer ausgebildet. Jede Lamelle 56 ist an ihrer Durchgangsöffnung mit einem kragenartigem Durchzug 60 versehen, der das Wasserrohr 58 fest umschließt. Der brennraumseitige Rand 62 der Lamellen 56 ist zwischen den Wasserrohren 58 nach oben eingezogen, um dort die sogenannte Grenzglühlänge nicht zu überschreiten, d. h., um eine Überhitzung der Lamellen 56 in diesen Bereichen zu vermeiden. Zwischen dem Rand 62 und dem brennraumseitigen Scheitelbereichen der Durchzüge 60 ergeben sich Lamellenbereiche 64, deren Höhe h so groß wie die Eindampfsstrecke bemessen ist, entlang der das an den Durchzügen 60 gebildete bzw. sich ansammelnde Kondensat 66 verdampft.

Die Länge der Eindampfstrecke hängt mit von der Temperatur des Wassers im jeweiligen Wasserrohr 58 ab und darf maximal der Grenzglühlänge entsprechen. Durch geeignete Wahl der Lamellenwandstärke kann sichergestellt werden, daß die Grenzglühlänge mindestens so groß wie die erforderliche Einlaufstrecke an den Lamellenbereichen 64 ist.

In der Erkenntnis, daß sich die Eindampfstrecken an den einzelnen Lamellenbereichen 64 mit steigender Wassertemperatur in den Wasserrohren 58 verkürzt, ist auch die Höhe hₙ in den Lamellenbereichen 64 gegen den Ausgang des Wärmeübertragers hin bis auf den Wert h₁ stufenweise verkleinert ausgebildet. In der weiteren Erkenntnis, daß die jedem Wasserrohr 58 zugeordnete Teilfläche einer Lamelle 56 mit zunehmender Wassertemperatur insgesamt verkleinert werden kann, um Kondensatbildung zu vermeiden, sind auch die die oberen Scheitelbereiche der Wasserrohre 58 umgreifenden Lamellenbereiche 68 gegen den Ausgang des Wärmeübertragers hin zunehmend vom Maß bₙ bis auf das Maß b₁ verkürzt ausgeführt.

Die vorstehend beschriebenen Maßnahmen sind kombiniert mit dem Merkmal, daß der freie Abstand d zwischen zwei benachbarten Lamellen 56 das Maß von 2,7 mm nicht überschreitet. Dadurch ist erreicht, daß durch Kapillarkrafteinwirkung das Kondensat an den Lamellen 56 bis zu seiner Verdampfung gehalten wird. Der Abstand d ist bestimmt durch die Höhe a des Durchzuges 60 an der Lamelle 56, der am Biegeradius des benachbarten Lamellendurchzugs anliegt. Dadurch ist gleichzeitig die Oberfläche der Wasserrohre 58 vollständig durch das Edelmetall der Lamellen abgedeckt, so daß sich an diesen Stellen keine Korrosionsprodukte bilden können.

Am oberen Rand 70 der Lamellen 56 sind zwischen den Wasserrohren 58 örtliche Abkantungen 72 vorgesehen, deren Breite e und deren Länge k so bemessen sind, daß sie die Lamellenspalte mindestens über den engsten Abstand 1 zwischen den Wasserrohren 58 annähernd abdecken. Dadurch wird verhindert, daß oberhalb des Wärmeübertragers entstehende Korrosionsprodukte auf den Brenner durchfallen. Gleichzeitig ist erreicht, daß der durch die Strömungslinien 74 angedeutete Verbrennungsgasstrom oberhalb der Wasserrohre 58 gebündelt wird, so daß das dort gegebenenfalls anfallende Kondensat bereits teilweise verdampft, bevor es, wie dargestellt, entlang des Durchzugs 60 zur Eindampfstrecke am unteren Lamellenbereich 64 gelangt.

Mit der beschriebenen Ausführung des Wärmeübertragers 26 wird ein Abtropfen von unverdampftem Kondensat vom Wärmeübertrager auf die darunterliegenden Teile von Brennkammer und Brenner vermieden. Dadurch wird ebenfalls der Bildung von Korrosionsprodukten an der Brennkammer entgegengewirkt.

## Patentansprüche

1. Gasbeheizter Umlauf-Wasserheizer, mit einem Rücklaufanschluß (10) und einem Vorlaufanschluß (36) für ein externes Heizungsnetz, und mit einem beide Anschlüsse verbindenden, über eine Pumpe (18) und einen von den Verbrennungsgasen beaufschlagten Wärmeübertrager (26) führenden Leitungssystem, das einen Leitungsabschnitt (32) enthält, der eine zwischen Gasbrenner (22) und Wärmeübertrager (26) angeordnete Brennkammer (28) kühlend an deren Wände entlanggeführt bzw. in deren Wände integriert ist, wobei der die Brennkammer (28) kühlende Leitungsabschnitt (32) eingangsseitig an den Ausgang des von den Verbrennungsgasen beaufschlagten Wärmeübertragers (26) angeschlossen ist, **dadurch gekennzeichnet, dass** der die Brennkammer (28) kühlende Leitungsabschnitt (32) im Zuge der Verbindung vom Wärmeübertrager (26) zum Vorlaufanschluß (36) liegt, dass eine vom Rücklaufanschluß (10) zum Wärmeübertrager (26) führende Rücklaufleitung vorgesehen ist, in die die Pumpe (18) integriert ist, und dass der die Brennkammer (28) kühlende Leitungsabschnitt (32) in Strömungsrichtung vor der Pumpe (18) in die Rücklaufleitung führt.

2. Wasserheizer nach Anspruch 1, dessen Brennkammer (28) eine getrennt ausgeführte, lösbar an ihren Seitenwänden befestigbare Vorderwand hat, **dadurch gekennzeichnet, daß** die Vorderwand (41) ebenfalls gekühlt ist durch einen Leitungsabschnitt (42), der eingangsseitig stromab des Wärmeübertragers (26) an das übrige Leitungssystem angeschlossen ist.

3. Wasserheizer nach Anspruch 2, **dadurch gekennzeichnet, daß** der die Vorderwand (41) kühlende Leitungsabschnitt (42) so bemessen und ausgangsseitig so an das Leitungssystem angeschlossen ist, daß er als Gerätebypass für die Mindestumlaufwassermenge dient.

4. Wasserheizer nach einem der vorhergehenden Ansprüche, mit einer Brennkammer deren Wände je aus zwei aneinander anliegenden, miteinander verschweißten Wandblechen aus Edelstahl bestehen, die mit örtlichen Ausformungen zur Bildung von Kanälen für das Heizungswasser versehen sind, **dadurch gekennzeichnet, daß** die Wandbleche (48, 50) durch entlang der Kanalränder verlaufende Schweißnähte (52) miteinander verbunden sind und die Kanäle (54) nach dem Verschweißen durch Ausformungen der zwischen den Schweißnähten (52) sich befindenden Blechbereiche mittels eines mit Preßdruck zwischen die Wandbleche (48, 50) eingeführten fluiden oder gasförmigen Arbeitsmittels gebildet sind.

5. Wasserheizer nach einem der vorhergehenden Ansprüche, mit einem Wärmeübertrager, der Wasserrohre aus gegenüber Wasser korrosionsfestem Material und Lamellen aus Edelstahl hat, **gekennzeichnet durch** folgende Merkmale:
a) die Höhe h der die Wasserrohre (58) brennraumseitig umgreifenden Lamellenbereiche (64) ist so bemessen, daß an den Wasserrohren (58) bzw. Lamellendurchzügen (60) anfallendes, in die Lamellenbereiche (64) gelangendes Kondensat verdampft, und
b) der Lamellenabstand d ist so bemessen, daß zwischen den Lamellen 56 sich bildendes Kondensat **durch** Kapillarkraftwirkung gegen Abtropfen gehalten ist.

## Claims

1. Gas-fired circulation-type water heater, with a return-flow connection (10) and a forward-flow connection (36) for an external heating network, and with a line system which connects the two connections and leads via a pump (18) and a heat exchanger (26) acted upon by the combustion gases and which contains a line segment (32) which is led along or is integrated into the walls of a combustion chamber (28) arranged between the gas burner (22) and the heat exchanger (26) so as to cool the said combustion chamber, the line segment (32) cooling the combustion chamber (28) being connected on the inlet side to the outlet of the heat exchanger (26) acted upon by the combustion gases, **characterized in that** the line segment (32) cooling the combustion chamber (28) lies along the connection from the heat exchanger (26) to the forward-flow connection (36), **in that** a return-flow line, which leads from the return-flow connection (10) to the heat exchanger (26) and into which the pump (18) is integrated, is provided, and **in that** the line segment (32) cooling the combustion chamber (28) leads into the return-flow line upstream of the pump (18) in the direction of flow.

2. Water heater according to Claim 1, the combustion chamber (28) of which has a separately produced front wall capable of being fastened releasably to its side walls, **characterized in that** the front wall (41) is likewise cooled by a line segment (42) which is connected on the inlet side to the remaining line system downstream of the heat exchanger (26).

3. Water heater according to Claim 2, **characterized in that** the line segment (42) cooling the front wall (41) is dimensioned such and connected on the outlet side to the line system such that it serves as an appliance bypass from the minimum circulation-water quantity.

4. Water heater according to one of the preceding claims, with a combustion chamber, the walls of which consist in each case of two wall plates made of high-grade steel, which bear against one another and are welded to one another and which are provided with local shaped-out portions for forming ducts for the heating water, **characterized in that** the wall plates (48, 50) are connected to one another by means of weld seams (52) running along the duct edges, and, after welding, the ducts (54) are formed by the shaping-out of the plate regions located between the weld seams (52), by means of a fluid or gaseous working medium introduced with pressure force between the wall plates (48, 50).

5. Water heater according to one of the preceding claims, with a heat exchanger which has water tubes consisting of material corrosion-resistant with respect to water and fins consisting of high-grade steel, **characterized by** the following features:
a) the height h of the fin regions (64) surrounding the water tubes (58) on the combustion-space side is dimensioned such that condensate occurring on the water tubes (58) or fin rim holes (60) and passing into the fin regions (64) evaporates, and
b) the fin spacing d is dimensioned such that condensate forming between the fins (56) is prevented from dripping off by the action of capillary force.

## Revendications

1. Chauffe-eau à circulation d'eau, à gaz, comportant un branchement retour (10) et un branchement aller (36) pour un circuit de chauffage externe ainsi qu'un système de conduite reliant les deux branchements avec une pompe (18) et un échangeur de chaleur (26) traversé par les gaz de combustion, et comprenant un segment de conduite (32) guidé le long des parois ou intégré dans les parois de la chambre de combustion (28) pour la refroidir, entre le brûleur à gaz (22) et l'échangeur de chaleur (26),
le segment de conduite (32) refroidissant la chambre de combustion (28) étant relié par son entrée à la sortie de l'échangeur de chaleur (26) exposé au gaz de combustion,
**caractérisé en ce que**
le segment de conduite (32) qui refroidit la chambre de combustion (28) se situe dans la liaison entre l'échangeur de chaleur (26) et le branchement aller (36), et il est prévu une conduite de retour reliant le branchement retour (10) à l'échangeur de chaleur (26), conduite dans laquelle est intégrée la pompe (18) et
le segment de conduite (32) qui refroidit la chambre de combustion (28) se trouve en amont de la pompe (18) dans la conduite de retour.

2. Chauffe-eau selon la revendication 1, dont la chambre de combustion (28) comporte une paroi avant, séparée, fixée de manière amovible aux parois latérales,
**caractérisé en ce que**
la paroi avant (41) est également refroidie par un segment de conduite (42) raccordé du côté de l'entrée en aval de l'échangeur de chaleur (26) aux autres parties du circuit de conduite.

3. Chauffe-eau selon la revendication 2,
**caractérisé en ce que**
le segment de conduite (42) refroidissant la paroi avant (41) est dimensionné et relié en sortie au circuit de conduite de façon à servir de dérivation pour une quantité d'eau de circulation, minimale.

4. Chauffe-eau selon l'une des revendications précédentes, comportant une chambre de combustion dont les parois sont formées chaque fois de deux tôles de paroi en acier inoxydable, appliquées l'une contre l'autre et soudées l'une contre l'autre, et ayant des déformations locales pour constituer des canaux pour l'eau de chauffage,
**caractérisé en ce que**
les tôles de paroi (48, 50) sont reliées par des cordons de soudure (52) le long des bords des canaux et les canaux (54) après le soudage, sont réalisés par des déformations des zones de tôle qui se trouvent entre les cordons de soudure (52) à l'aide d'un fluide ou d'un gaz sous pression introduit entre les tôles de paroi (48, 50).

5. Chauffe-eau selon l'une des revendications précédentes,
comportant un échangeur de chaleur ayant des tubes d'eau en une matière résistant à la corrosion de l'eau et des lamelles en acier inoxydable,
**caractérisé en ce que**
a) la hauteur h de la zone des lamelles (64) qui entoure le tube d'eau (58) du côté de la chambre de combustion est dimensionnée pour que le condensat qui arrive sur les tubes d'eau (58) ou dans les chemins entre les lamelles (60) dans les zones de lamelles (64), se vaporise et
b) la distance d des lamelles est dimensionnée pour que le condensat qui se forme entre les lamelles (56) soit retenu par effet capillaire pour ne pas goutter.
